# EUROPÄISCHE PATENTSCHRIFT

(11) **EP 1 376 006 B1**
(45) Veröffentlichungstag und Bekanntmachung des Hinweises auf die Patenterteilung: **27.02.2008**
(21) Anmeldenummer: 03012022.4
(22) Anmeldetag: 28.05.2003
(51) Int. Cl.: F21S 13/14, F21V 37/00, F21V 33/00

(54) **Lichtquellensystem mit offenen Flammen**
Light source system with open flames
Système de sources d' éclairage avec flammes ouvertes

(30) Priorität: 26.06.2002 DE 20210263 U; 26.06.2002 DE 10229806
(43) Veröffentlichungstag der Anmeldung: 02.01.2004
(73) Patentinhaber: Ackermann, Dirk, 66125 Saarbrücken (DE)
(72) Erfinder: Ackermann, Dirk, 66125 Saarbrücken (DE)

(56) Entgegenhaltungen:
- DE-A1- 2 925 617
- PATENT ABSTRACTS OF JAPAN Bd. 1998, Nr. 14, 31. Dezember 1998 (1998-12-31) & JP 10 255546 A (NISHIKI TABI KK), 25. September 1998 (1998-09-25)

## Beschreibung

Eine offene Flamme verbreitet immer eine angenehme Atmosphaere durch Abgabe von Licht im Spektralbereich der warmen Farben. Man findet Lichtquellen mit offenen Flammen daher auch noch heute weit verbreitet in allen Gebieten des menschlichen Lebens insbesondere im Wohn- und Gastronomiebereich. In Dokumenten der Geschichte und auch auf dem gegenwaertigen Markt findet sich eine unueberschaubare Anzahl solcher Lichtquellen in den verschiedensten Ausfuehrungen, bei denen die Flammen jedoch immer nach oben gerichtet sind.

Bekannt sind dekorative Lampen mit offenen Flammen, die mittels Luftstrom eine schwingende Bewegeung der Famme erzeugen, wie z. B. in folgendem Dokument beschrieben:

PATENT ABSTRACTS OF JAPAN Bd. 1998, Nr. 14, 31. Dezember 1998 (1998-12-31) & JP 10 255546 A (NISHIKI TABI KK), 25. September 1998 (1998-09-25)

Der Sinn der Anmeldung besteht deshalb darin, mit einer einfachen Methode eine Aenderung der Flammenrichtung in die horizontale Ebene oder nach unten herbeizufuehren.

Bei dem neuen Lichtquellensystem handelt es sich um eine Kombination von mindestens einer Lichtquelle mit offener, nach unten gerichteter Flamme und einer oder mehrerer Waermequellen, die auch Lichtquellen sein koennen, jeweils in einem Hohlzylinder eines U-foermigen, roehrenartigen Gefaesses, dessen beide Oeffnungen nach oben gerichtet sind. In einem dieser Hohlzylinder befindet sich am unteren Ende eine Waermequelle, die durch Konvektion einen Luftstrom in diesem Gefaess erzeugt, der in dem Hohlzylinder, in dem sich diese Waermequelle befindet, nach oben und in dem anderen Hohlzylinder nach unten gerichtet ist. Dieser Luftstrom kann statt mit einer Wärmequelle auch mit einem Ventilator erzeugt werden. In dem Hohlzylinder mit dem nach unten gerichteten Luftstrom befindet sich die Flamme der erstgenannten Lichtquelle, die durch den nach unten gerichteten Luftstrom ebenfalls nach unten gezogen wird.

Die Erfindung wird nun anhand der Fig. 1 naeher erlaeutert. Fig 1 zeigt eine moegliche Anordnung der oben beschriebenen Komponenten des Lichtquellensystems. Auf dem Koerper (1), der aus nicht brennbarem Material wie zum Beispiel Glas besteht, befindet sich ein zur Befuellung und Zuendung der darunter liegenden Oellampe abnehmbarer Hohlzylinder (2), der als Kamin fuer die nach oben brennende Oellampe (Bereich A von Fig. 1) dient und mit dem Koerper (1) und dem zweiten Hohlzylinder (6) derart verbunden ist, dass ein U-foermiges Gefaess gebildet wird. Weiterhin sind im Koerper (1) eine Licht- und eine Waermequelle - in diesem Falle beides Oellampen - bestehend aus Dochten (3), entnehmbaren Dochtrohren (4) und Oelreservoirs (5) integriert. Zuendet man nun die erste Oellampe (Bereich A in Fig. 1), so entsteht in Hohlzylinder (2) ein nach oben gerichteter Luftstrom. Da der zweite Hohlzylinder (6) durch den Koerper (1) mit Hohlzylinder (2) verbunden ist, entsteht in diesem Hohlzylinder (6) ein abwaerts gerichteter Luftstrom. Zuendet man nun die zweite Oellampe in Hohlzylinder (6), so brennt die Flamme in Hohlzylinder (6) nach unten. Voraussetzung hierfuer ist eine entsprechende Justierung der Dochte der beiden Oellampen.

## Patentansprüche

1. Lichtquellensystem mit offenen Flammen, **gekennzeichnet durch**
einen Körper (1), auf dem sich mindestens ein erster Hohlzylinder (2) und mindestens ein zweiter, transparenter Hohlzylinder (6) befinden, die über dem Körper (1) an ihren unteren Enden derart miteinander verbunden sind, daß ein U-förmiges, nach oben geöffnetes Gefäß mit mindestens zwei Schenkeln gebildet wird, und daß ein Luftstrom **durch** das Gefäß zwischen den oberen Öffnungen der Hohlzylinder (2,6) ungehindert möglich ist;
an dem unteren Ende des ersten Hohlzylinders (2) angeordneten Wärmequellen oder Ventilatoren(3,4), die einen aufwärts gerichteten Luftstrom im ersten Hohlzylinder (2) und einen abwärts gerichteten Luftstrom im zweiten Hohlzylinder (6) erzeugen; und
eine an dem oberen Ende des zweiten Hohlzylinders (6) angeordnete Lichtquelle (3,4) mit offener Flamme, deren Brennrichtung - bedingt **durch** obengenannten abwärts gerichteten Luftstrom - nach unten weist.

## Claims

1. Light source system with open flames, **characterised by**:
a body (1) over which at least a first hollow cylinder (2) and at least a second transparent hollow cylinder (6) are located, which are joined at their bottoms to each other through the body (1) in such a way that a U-shaped container, with openings heading upwards, is formed with at least two arms and that an air current can freely flow through such container between the upper openings of the hollow cylinders (2,6);
in the lower part of the first hollow cylinder (2) located thermal sources or ventilators (3,4) which create an upward directed air current in the first hollow cylinder (2) and a downward directed air current in the second hollow cylinder (6); and
an at the top of the second hollow cylinder (6) located light source (3,4) with open flame, whose combustion direction - determined by the downward directed air current previously mentioned - points downwards.

## Revendications

1. Système de sources d'éclairage avec flammes ouvertes, **caractérisée par**
un corps (1) sur lequel il se trouve au moins un premier cylindre creux (2) et au moins un deuxième cylindre creux transparent (6), qui sont reliés à travers le corps (1) par leurs extrémités inférieures, ce qui forme un recipient en forme de U, dont les cylindres sont ouverts en haut formant ainsi au moins deux jambes, tel que le courant d'air entre les deux tubes (2,6) peut se faire entre les deux ouvertures sans encombre ;
placé en bas du premier cylindre creux (2), sources de chaleur ou ventilateurs (3,4) créant un courant d'air orienté vers le haut dans le premier cylindre creux (2) et orienté vers le bas dans le deuxième cylindre creux (6) ; et
placée en haut du deuxième cylindre creux (6), une source d'éclairage, avec une flamme ouverte, dont la direction de combustion - sous les conditions des courants d'air orientés vers le bas cités ci-dessus - montre vers le bas.
